# EUROPÄISCHE PATENTSCHRIFT

(11) **EP 0 884 475 B1**
(45) Veröffentlichungstag und Bekanntmachung des Hinweises auf die Patenterteilung: **15.10.2003**
(21) Anmeldenummer: 98110233.8
(22) Anmeldetag: 04.06.1998
(51) Int. Cl.: F04B 43/04, F04B 43/02

(54) **MEHRKAMMERPUMPE**
MULTIPLE CHAMBER PUMP
POMPE A CHAMBRES MULTIPLES

(30) Priorität: 09.06.1997 DE 19724240
(43) Veröffentlichungstag der Anmeldung: 16.12.1998
(73) Patentinhaber: accoris GmbH, 98693 Ilmenau (DE); Bechtel, Sascha, Dipl.-Ing., 63110 Rodgau (DE)
(72) Erfinder: Bechtel, Sascha, Dipl.-Ing., 63110 Rodgau (DE)
(74) Vertreter: Koch, Günther, Dipl.-Ing.

(56) Entgegenhaltungen:
- EP-A- 0 134 614
- US-A- 4 265 601
- US-A- 4 888 598
- US-A- 5 096 388
- US-A- 5 346 372
- US-A- 5 499 909
- US-A- 5 593 290

## Beschreibung

Die Erfindung betrifft eine Mehrkammerpumpe zur dosierten Förderung kleiner Fluidmengen gemäß der im Oberbegriff des Patentanspruchs 1 angegebenen Gattung.

Eine Pumpe dieser Bauart, die insbesondere der Abgabe von Blutserum im Mikroliterbereich dient, ist aus der US-A-5 593 290 bekannt. Hierbei sind die Kammern in einem Pumpenkörper als halbkugelförmige Vertiefungen ausgebildet und werden an ihrer Oberseite durch eine Membran abgedeckt. Die halbkugelförmigen Kammern stehen durch Überströmkanäle miteinander und über weitere Kanäle mit dem Einlaß bzw. Auslaß in Verbindung. Die Kanäle münden innerhalb der gekrümmten Kammerwandungen, und im Ruhezustand stehen alle Kammern miteinander und mit Einlaß und Auslaß in Verbindung. Durch Zuführung eines Überdrucks kann die Membran an die Hohlkammerwände angedrückt werden, wodurch das Volumen der Kammern auf Null gebracht und die Verbindungen abgesperrt werden. Bei Einleitung des Pumpvorganges aus der Ruhestellung der Membran muß zunächst das Volumen der Kammern auf Null gebracht werden, indem die Membran einem Überdruck ausgesetzt wird, um sich der Innenform der Kammern anzupassen. Erst dann kann nach Anlegen eines Unterdrucks der Pumpvorgang durch Vergrößerung des Kammervolumens eingeleitet werden.

Bei einer Membranpumpe nach der US-A-4 265 601 wird ein Pumpmedium für die den Pumpvorgang bewirkende Membran in einer Heizkammer durch einen elektrischen Heizwiderstand impulsförmig erhitzt, wodurch die Membran die zu fördernde Flüssigkeit aus der Pumpkammer herausdrückt, während beim Ansaugvorgang das Volumen der Pumpkammer verringert wird. Die Pumpkammer und die Membranventile zwischen Eingang und Ausgang sind in einem massiven geteilten Block untergebracht, der mit entsprechenden Verbindungsbohrungen versehen ist. Der Pumpvorgang wird hier durch eine einzige Membranpumpe bewirkt, die temperaturabhängig über die Heizvorrichtung betätigt wird.

Bei einer in der US-A-5 096 388 beschriebenen Mikropumpe wird die Pumpmembran über ein magnetisches oder elektrisches Feld betätigt, wobei Einlaß- und Auslaßkanäle in einem Halbleitermaterial vorgesehen sind und eine Halbleitermembran mit einem Muster von Kanälen unter selektiver Steuerung von Aktivierungsmitteln zusammenwirkt, um auf die Membran eine wellenförmige Bewegung zu induzieren, die eine Pumpwirkung zwischen Einlaß und Auslaß bewirkt. Stattdessen kann auch ein piezoelektrischer oder elektrostriktiver Mechanismus benutzt werden, um die Membranbewegung herbeizuführen.

Bei einer Mikropumpe gemäß der EP-A-0 134 614 sind die Verbindungen zwischen zwei benachbarten Kammern jeweils über eine kreisförmige Membran abgedeckt, die piezoelektrisch angehoben werden kann und dadurch ein Ansaugen bewirkt, während die Druckbeaufschlagung erfolgt, wenn die Membran in ihren Ruhezustand zurückkehrt, in dem die Verbindungsleitungen wieder abgesperrt sind. Eine betriebsmäßige Änderung des für den pumpvorgang notwendigen Volumens ist nicht möglich, so daß die Fördermenge nur durch Änderung der Schaltfrequenz eingestellt werden kann.

Der Erfindung liegt die Aufgabe zugrunde, eine gattungsgemäße Mehrkammerpumpe zu schaffen, die aus der Ruhestellung heraus unverzögert anspricht, eine feinfühlige und genaue Einstellung der Fördermenge gewährleistet und bei einfachem Aufbau dauerhaft betriebssicher arbeitet.

Gelöst wird die gestellte Aufgabe durch die im Kennzeichnungsteil des Patentanspruchs 1 angegebenen Merkmale.

Der aus den einzelnen Siliziumplättchen bestehende Schichtenaufbau ist auf einfache Weise mit hoher Präzision herstellbar. Im Ruhezustand, d.h. ohne Druckzuführung, ist das Kammervolumen gleich Null, und die Kammern sind gegeneinander und gegen Einlaß und Auslaß abgesperrt. Der Pumpvorgang kann aus dieser Ruhestellung heraus sofort mit der erforderlichen Präzision eingeleitet werden.

Vorteilhafte Ausgestaltungen und Weiterbildungen der Erfindung ergeben sich aus den Unteransprüchen.

Bei Förderpumpen erlauben nach der Erfindung vorgesehenen Stellglieder innerhalb großer Bereiche ein praktisch stufenloses Einstellen bzw. Verändern der Kammervolumen, wodurch die Förderleistung entsprechend angepaßt werden kann.

Durch die Verwendung der schmalen Überströmkanäle werden die großen Volumen von Verbindungskanälen vermieden und ein Entlüften der Förderpumpe vor der Inbetriebnahme kann in den meisten Fällen entfallen.

Bei der Anwendung einer Förderpumpenkammer als Ventil zum zumindest teilweisen Absperren eines Medienflusses kann das Ventil praktisch beliebig weit geöffnet bzw. geschlossen werden, indem der Ventilzulauf bzw. -ablauf durch das elastisch verformbare Element entsprechend stark bzw. in entsprechendem Ausmaß abgedeckt wird, wodurch der gewünschte Medien(durch)fluss genau eingestellt werden kann. Selbstverständlich ist auch weiterhin (zusätzlich) eine lediglich schaltende Betriebsart des Ventils möglich.

Beim Betrieb der Förderpumpe wird das zu fördernde Medium der bezogen auf die Förderrichtung ersten Kammer zugeführt und von dieser über jeweils benachbarte Kammern verbindende Überströmkanäle bis zur bezogen auf die Förderrichtung letzten Kammer weitergeleitet, die mit dem Medienauslaß in Verbindung steht.

Die Weiterleitung des zu fördernden Mediums von Kammer zu Kammer erfolgt dabei durch Veränderung der Kammervolumen, bzw. dadurch daß der fluidische Widerstand in Förderrichtung verringert und in entgegengesetzter Richtung vergrößert wird.

Gemäß einer bevorzugten Ausführungsform der Erfindung ist die Förderrichtung der Förderpumpe beliebig umkehrbar, wobei sich die Funktionen des Medieneinlasses und des Medienauslasses entsprechend ändern.

Diese Umkehr der Förderrichtung erfolgt vorzugsweise ausschließlich dadurch, daß die Reihenfolge verändert wird, mit der die Volumeneinstellvorrichtungen die Volumen der Kammern verändern.

Die Volumeneinstellvorrichtungen und insbesondere die Reihenfolge der mit diesen erzielten Volumenänderungen der Kammern werden vorzugsweise von irgendeiner geeigneten Regel- und/oder Steuerungsvorrichtung koordiniert, wobei vorzugsweise zumindest für einzelne Zeitabschnitte ein periodischer Betrieb vorgesehen ist.

Insbesondere dann, wenn die Förderpumpe in Form einer Mikroförderpumpe verwirklicht werden soll, kann diese zumindest teilweise aus Silizium hergestellt werden, das mit den aus der Halbleitertechnik bekannten Verfahren bearbeitet werden kann.

Gleiches gilt selbstverständlich entsprechend für die Anwendung einer Förderpumpenkammer als Ventil.

Die erfindungsgemäße Förderpumpe wird nachfolgend anhand der Zeichnungen noch näher erläutert.

In den Zeichnungen zeigen:
- Fig. 1: eine stark vereinfachte schematische Darstellung der erfindungsgemäßen Förderpumpe;
- Fig. 2: eine Ausführungsform der erfindungsgemäßen Förderpumpe in Form einer Mikroförderpumpe.

In Fig. 1 ist ein stark vereinfachtes Beispiel für den Aufbau einer Förderpumpe gemäß der Erfindung dargestellt. Die dargestellte Förderpumpe weist drei Kammern 3,4,5 auf, die bezüglich der Förderrichtung R im wesentlichen hintereinander angeordnet sind. Das Volumen der Kammern 3,4,5 kann über Volumeneinstelleinrichtungen 15,16,17 verändert bzw. eingestellt werden, was durch die gestrichelten Linien in Fig. 1 schematisch angedeutet ist.

Die bezogen auf die Förderrichtung R erste Kammer 3 weist einen Medieneinlaß 1 auf, über den das zu fördernde Medium der ersten Kammer 3 zugeführt wird. Zwei benachbarte Kammern sind jeweils über ebenfalls nur schematisch dargestellte Überströmkanäle 6,7 verbindbar.

Das zu fördernde Medium wird von der ersten Kammer 3 bis zur letzten Kammer 5 über die Überströmkanäle 6,7 weitergeleitet, wobei es die Kammer 5 über einen Medienauslaß 2 verläßt. Die Weiterleitung des zu fördernden Mediums von einer Kammer zur nächsten wird dadurch erreicht, daß das Volumen von zumindest einer von zwei benachbarten Kammern 3,4,5 mit Hilfe der Volumeneinstelleinrichtung 15,16,17 verändert wird.

Die Volumeneinstelleinrichtungen 15,16,17 sind durch elektromagnetische Hubelemente und/oder Über- und/oder Unterdruckerzeugungseinrichtungen gebildet.

Die Veränderung der Kammervolumen kann dabei in den Kammern einen Über- oder Unterdruck erzeugen, mit dessen Hilfe das zu fördernde Medium aus der Kammer ausgestoßen bzw. in die entsprechende Kammer eingesaugt werden kann.

Je nachdem, ob eine möglichst gleichmäßige oder eine impulsartige Förderung des Mediums erwünscht ist, können die Volumenänderungen der Kammern 3,4,5 in den unterschiedlichsten Reihenfolgen und Kombinationen erfolgen, wobei vorzugsweise eine nicht dargestellte Regel- und/oder Steuerungsvorrichtung den Betrieb der Volumeneinstellvorrichtung koordiniert.

Weiterhin ist die Förderrichtung R beim Betrieb der Förderpumpe vorzugsweise beliebig umkehrbar, wobei diese Umkehr der Förderrichtung R und der damit verbundene Wechsel der Funktionen des Medieneinlasses 1 und des Medienauslasses 2 dadurch erzielt wird, daß die Reihenfolge verändert wird, mit der die Volumen der Kammern 3,4,5 durch die Volumeneinstelleinrichtungen 15,16, 17 verändert werden.

Für den einfachsten Fall, in dem nur zwei Kammern 3,4 vorgesehen sind, könnten die Volumenveränderungen beispielsweise derart erfolgen, daß zu Anfang beide Kammervolumen beispielsweise auf 0 verringert sind, wonach das Volumen der Kammer 3 so lange vergrößert wird, bis sich die gewünschte Menge des zu fördernden Mediums in der Kammer 3 befindet, wonach bei gleichzeitiger Vergrößerung des Volumens der Kammer 4 das Volumen der Kammer 3 wieder verringert wird, so daß das Medium über den Überströmkanal 6 in die Kammer 4 gelangt, aus der es durch eine erneute Verringerung des Volumens der Kammer 4 wieder ausgestoßen wird.

Wie bereits erwähnt, und insbesondere für den Fall, daß mehrere Kammern hintereinander angeordnet sind, kann das Ausstoßen des Mediums aus einer Kammer dadurch unterstützt werden, daß das Volumen der benachbarten Kammer vergrößert wird, um eine Ansaugwirkung zu erzielen.

Bei der in Fig. 2 dargestellten Ausführungsform der Förderpumpe weist die Förderpumpe einen schichtförmigen Aufbau auf. Wie dies aus der auseinandergezogenen Darstellung in Fig. 2 zu erkennen ist, besteht die Förderpumpe bezüglich der Darstellung von oben nach unten aus einem Siliziumplättchen 21, (einem zweiten Deckplättchen) das einen Medieneinlaß 1 und einen Medienauslaß 2 aufweist, einem Siliziumplättchen 14, (einem zweiten Plätten) das zur Bildung der Überströmkanäle 6,7 zwei Fenster 19,20 sowie bezüglich des Medienein- und -auslasses zwei weitere kleinere Durchbrüche aufweist, einer elastisch verformbaren Membran 13 in Form einer Polymerfolie, einem Siliziumplättchen 18, (einem ersten Plättchen) das Durchbrüche 10,11,12 aufweist, in die sich die Membran 13 erstrecken kann, um zwischen dem Siliziumplättchen 14 und der Membran 13 die Kammern 3,4,5 zu bilden, und einem Element 22, (einem ersten Deckplättchen) das Stellvorrichtungen 15,16,17 aufweist, die jeweils das Volumen der Kammern bestimmen.

Bei der dargestellten Ausführungsform sind die Volumeneinstellvorrichtungen in Form von Über- und/oder Unterdruckerzeugungseinrichtungen 15,16,17 ausgebildet, die in den Ausnehmungen 10,11,12 einen Unterdruck erzeugen können, wodurch sich die entsprechenden Abschnitte der Membran 13 in diese Ausnehmungen 10,11,12 erstrecken und somit zwischen dem Siliziumplättchen 14 und der Membran 13 die Kammern 3,4,5 bilden.

Die Überströmkanäle 6,7 werden durch die in dem Siliziumplättchen 14 angeordneten Fenster 19,20 gebildet, von denen jedes zwei benachbarte Durchbrüche 10,11,12 und damit zwei benachbarte Kammern 3,4,5 überlappt.

Obwohl dies nicht dargestellt ist, kann das zu fördernde Medium über Strömungsdioden und/oder Strömungsdrosseln zu- bzw. abgeführt werden, um ein unerwünschtes Zurückströmen des Mediums zu verhindern, wobei insbesondere Strömungsdioden vorzugsweise nur für den Fall eingesetzt werden, daß die beliebige Umkehrbarkeit der Förderrichtung R nicht erwünscht bzw. erforderlich ist.

### Bezugszeichenliste

- 1: Einlaßöffnung
- 2: Auslaßöffnung
- 3: Kammer
- 4: Kammer
- 5: Kammer
- 6: Überströmkanal
- 7: Überströmkanal
- 10: Durchbruch
- 11: Durchbruch
- 12: Durchbruch
- 13: Membran
- 14: zweites Plättchen
- 15: Stellvorrichtung
- 16: Stellvorrichtung
- 17: Stellvorrichtung
- 18: erstes Plättchen
- 19: Fenster
- 20: Fenster
- 21: zweites Deckplättchen
- 22: erstes Deckplättchen

- R: Förderrichtung

## Patentansprüche

1. Mehrkammerpumpe zur dosierten Förderung kleiner Fluidmengen, bei der
- die in Förderrichtung (R) durch Überströmkanäle (6, 7) hintereinander geschalteten Kammern (3, 4, 5) teilweise durch eine flexible Membran (13) begrenzt sind und
- zur Volumenänderung der Kammern (3, 4, 5) die Membran (13) durch Stellvorrichtungen (15, 16, 17) mittels Über- und/oder Unterdruck deformiert wird, um die Kammern (3, 4, 5) periodisch zu füllen und nach der folgenden Kammer über die Überströmkanäle (6, 7) zu entleeren;
**gekennzeichnet durch** die folgenden Merkmale:
- in einem ersten Plättchen (18) sind Durchbrüche (10, 11, 12) angeordnet, die einerseits **durch** die Membran (13) abgedeckt sind;
- die Kammern (3, 4, 5) werden in den Durchbrüchen (10, 11, 12) des ersten Plättchens (18) ausgebildet, wenn die Membran (13) **durch** die Stellvorrichtungen (15, 16, 17) in diese ausgebreitet wird;
- in einem zweiten auf der Membran (13) liegenden Plättchen (14) sind Fenster (19, 20) ausgebildet, die jeweils zwei Kammern (3, 4, 5) im ersten Plättchen (18) überlappen und die Überströmkanäle (6, 7) bilden;
- unter das erste Plättchen (18) ist ein erstes Deckplättchen (22) gefügt, das im Bereich der darüberliegenden Durchbrüche (10, 11, 12) mit den Stellvorrichtungen (15, 16, 17) verbunden ist;
- über das zweite Plättchen (14) ist ein zweites Deckplättchen (21) gefügt;
- das zweite Plättchen (14) weist über der ersten Kammer (3) bzw. der letzten Kammer (5) Einlaßöffnungen (1) bzw. Auslaßöffnungen (2) auf, die mit Öffnungen in dem zweiten Deckplättchen (21) fluchten.

2. Mehrkammerpumpe nach Anspruch 1,
**dadurch gekennzeichnet, daß** die Plättchen (14, 18, 21, 22) Siliziumplättchen sind.

3. Mehrkammerpumpe nach Anspruch 1,
**dadurch gekennzeichnet, daß** der Medieneinlaß (1) und/oder der Medienauslaß (2) über Strömungsdioden und/oder Strömungsdrosseln mit den Kammern (3 bzw. 5) verbunden ist.

4. Mehrkammerpumpe nach einem der vorhergehenden Ansprüche,
**dadurch gekennzeichnet, daß** der Medieneinlaß (1) und der Medienauslaß (2) den gleichen Strömungswiderstand aufweisen.

5. Mehrkammerpumpe nach Anspruch 4,
**dadurch gekennzeichnet, daß** der Medieneinlaß (1) und der Medienauslaß (2) den gleichen Querschnitt aufweisen.

6. Mehrkammerpumpe nach Anspruch 1,
**dadurch gekennzeichnet, daß** das Volumen der Kammern (3, 4, 5) im wesentlichen auf Null verringert ist, wenn sich die Membran (13) in ihrer Ruhestellung befindet.

## Claims

1. A multi-chamber pump for the metered delivery of small amounts of fluid, in which
- the chambers (3, 4, 5) which are connected in succession in the delivery direction (R) by flow transfer passages (6, 7) are partially delimited by a flexible diaphragm (13), and
- to alter the volume of the chambers (3, 4, 5) the diaphragm (13) is deformed by adjusting devices (15, 16, 17) by means of an increased pressure and/or a reduced pressure, in order periodically to fill the chambers (3, 4, 5) and empty them towards the following chamber by way of the flow transfer passages (6, 7);
**characterised by** the following features:
- arranged in a first plate portion (18) are through openings (10, 11, 12) which are covered on the one hand by the diaphragm (13);
- the chambers (3, 4, 5) are formed in the through openings (10, 11, 12) of the first plate portion (18) when the diaphragm (13) is extended thereinto by the adjusting devices (15, 16, 17);
- provided in a second plate portion (14) which lies on the diaphragm (13) are windows (19, 20) which respectively overlap two chambers (3, 4, 5) in the first plate portion (18) and form the flow transfer passages (6, 7);
- placed under the first plate portion (18) is a first cover plate portion (22) which in the region of the through openings (10, 11, 12) disposed thereabove is connected to the adjusting devices (15, 16, 17);
- placed over the second plate portion (14) is a second cover plate portion (21); and
- over the first chamber (3) and the last chamber (5) the second plate portion (14) has inlet openings (1) and outlet openings (2) respectively which align with openings in the second cover plate portion (21).

2. A multi-chamber pump according to claim 1 **characterised in that** the plate portions (14, 18, 21, 22) are silicon plate portions.

3. A multi-chamber pump according to claim 1 **characterised in that** the media inlet (1) and/or the media outlet (2) is connected to the chambers (3 and 5 respectively) by way of flow diodes and/or flow throttles.

4. A multi-chamber pump according to one of the preceding claims **characterised in that** the media inlet (1) and the media outlet (2) have the same flow resistance.

5. A multi-chamber pump according to claim 4 **characterised in that** the media inlet (1) and the media outlet (2) are of the same cross-section.

6. A multi-chamber pump according to claim 1 **characterised in that** the volume of the chambers (3, 4, 5) is reduced substantially to zero when the diaphragm (13) is in its rest position.

## Revendications

1. Pompe à chambres multiples pour l'acheminement dosé de faibles quantités de fluide, pour laquelle :
- les chambres (3, 4, 5) montées l'une derrière l'autre dans le sens de l'acheminement (R) par des canaux de trop-plein (6, 7) sont partiellement limitées par une membrane (13) souple et
- la membrane (13) est déformée pour la modification du volume des chambres (3, 4, 5) à l'aide de dispositifs de réglages (15, 16, 17) par l'intermédiaire d'une surpression et/ou sous-pression pour remplir périodiquement les chambres (3, 4, 5) et les vider vers la chambre suivante par les canaux de trop-plein (6, 7),
**caractérisée par** les caractéristiques suivantes :
- des passages ou découpes (10, 11, 12) sont aménagés dans une première plaquette (18), lesquels sont recouverts par la membrane (13) d'un côté ;
- les chambres (3, 4, 5) sont formées dans les passages (10, 11, 12) de la première plaquette (18) lorsque la membrane (13) est déployée dans ces passages par l'intermédiaire des dispositifs de réglage (15, 16, 17) ;
- dans une deuxième plaquette (14) située sur la membrane (13) sont formées des fenêtres (19, 20) qui recouvrent chacune deux chambres (3, 4, 5) dans la première plaquette (18) et forment les canaux de trop-plein (6, 7) ;
- sous la première plaquette (18) est disposée une première plaquette de recouvrement (22) reliée dans la zone des passages (10, 11, 12) situés au-dessus d'elle avec les dispositifs de réglage (15, 16, 17) ;
- une deuxième plaquette de recouvrement (21) est disposée au-dessus de la deuxième plaquette (14) ;
- la deuxième plaquette (14) présente au-dessus de la première chambre (3), respectivement au-dessus de la dernière chambre (5) des ouvertures d'entrée (1), respectivement des ouvertures de sortie (2), lesquelles s'alignent avec des ouvertures dans la deuxième plaquette de recouvrement (21).

2. Pompe à chambres multiples selon la revendication 1, **caractérisée en ce que** les plaquettes (14, 18, 21, 22) sont des plaquettes en silicium.

3. Pompe à chambres multiples selon la revendication 1, **caractérisée en ce que** l'entrée du fluide (1) et/ou la sortie du fluide (2) est reliée aux chambres (3 et/ou 5) par des anti-retour d'écoulement et/ou des étrangleurs d'écoulement.

4. Pompe à chambres multiples selon l'une quelconque des revendications précédentes, **caractérisée en ce que** l'entrée du fluide (1) et la sortie du fluide (2) présentent la même résistance à l'écoulement.

5. Pompe à chambres multiples selon la revendication 4, **caractérisée en ce que** l'entrée du fluide (1) et la sortie du fluide (2) présentent le même profil.

6. Pompe à chambres multiples selon la revendication 1, **caractérisée en ce que** le volume des chambres (3, 4, 5) est essentiellement réduit à zéro lorsque la membrane (13) se trouve dans sa position de repos.
